# FASCICULE DE BREVET EUROPEEN

(11) **EP 1 842 987 B1**
(45) Date de publication et mention de la délivrance du brevet: **16.06.2010**
(21) Numéro de dépôt: 07105714.5
(22) Date de dépôt: 05.04.2007
(51) Int. Cl.: E05B 9/04, E05B 9/06

(54) **Procédé de blocage en translation par clippage d'un rotor dans un stator de verrou et partie avant de rotor**
Verfahren zum Blockieren der Verschiebung durch Einrasten eines Rotors in einem Stator und Frontteil des Rotors
Method of blocking a translation movement by clipping a rotor in a lock stator and rotor front part

(30) Priorité: 06.04.2006 FR 0603050
(43) Date de publication de la demande: 10.10.2007
(73) Titulaire: VALEO SECURITE HABITACLE S.A.S., 94042 Créteil Cédex (FR)
(72) Inventeur: Landron, Jérôme, Valéo sécurité habitacle, 94042, Créteil cedex (FR); Vimber, François, Valéo sécurité habitacle, 94042, Créteil cedex (FR)

(56) Documents cités:
- EP-A- 0 489 696
- EP-A1- 0 943 758
- DE-C1- 4 410 783
- US-A- 2 049 742
- US-A- 4 484 462
- US-A- 4 866 964

## Description

L'invention concerne un procédé de blocage en translation par clippage d'une partie avant de rotor dans un stator de verrou ainsi que ladite partie avant de rotor.

Un tel verrou peut être destiné à une porte de véhicule et le stator est en général déjà monté dans une poignée de porte, le rotor étant clippé sur ce stator en fin de montage des différentes pièces.

Afin d'assurer le clippage et le blocage en translation d'un rotor dans un stator, il est connu d'utiliser une goupille de fil métallique en forme de U, comme décrit dans le document de brevet EP 0 943 758.

Cette goupille est engagée transversalement à proximité de l'extrémité arrière du stator, de telle sorte que ses branches s'étendent selon une corde en travers de l'alésage délimité par le stator et recevant le rotor. La partie arrière du rotor comporte une gorge annulaire agencée juste à l'arrière d'une surface tronconique effilée vers l'avant qui permet d'écarter radialement les branches de la goupille qui viennent s'emboîter lors du clippage dans la rainure du rotor.

Un tel agencement de clippage pose les problèmes techniques suivants.

Lors de l'introduction du rotor dans le stator, un effort de poussée généralement manuel doit être appliquée sur celui-ci, afin de déformer élastiquement, dans un plan perpendiculaire à l'axe longitudinal du verrou, les branches de la goupille, lors du passage de la surface tronconique effilée à leur niveau et ceci jusqu'à leur emboîtement dans la rainure du rotor.

Par ailleurs, le blocage en translation du rotor est effectué par les deux cordes formées par les branches de la goupille en fil métallique. De part la dimension relativement petite de ce fil métallique, et de part le jeu entre le stator et le rotor nécessaire à la rotation de ce dernier en fonctionnement du verrou, un tel agencement de clippage présente une résistance à l'arrachement insuffisante.

Le document EP 0 489 696 A décrit un procédé de blocage en translation par clippage d'une partie avant de rotor dans un stator de verrou selon le préambule de la revendication 1 et une partie avant de rotor selon le préambule de la revendication 10.

L'invention résout ces problèmes et, pour ce faire, elle propose un procédé de blocage en translation par clippage d'un rotor dans un stator de verrou, tel que défini dans la revendication 1.

Le clippage d'un rotor dans un stator est obtenu grâce à l'invention avec un effort de poussée du rotor plus petit et continue, sans à-coup.

Par ailleurs, il est possible d'utiliser un moyen de blocage élastique, tel que par exemple un jonc de section circulaire ou carrée, une pièce en matière plastique ou un anneau tel qu'un circlips, plus massif et plus résistant à l'arrachement que selon l'art antérieur.

Lors de l'introduction du rotor dans le stator, tant que le moyen de blocage élastique contraint n'est pas en vis-à-vis de l'autre rainure, ce moyen de bocage n'est pas en contact avec la partie, stator ou rotor, qui ne le porte pas. Cela permet de pouvoir introduire aisément et manuellement un rotor doté d'un moyen de blocage élastique de très forte raideur, ce qui permet de mieux résister à toute action d'arrachement, une fois le clippage réalisé.

De manière non limitative, ladite libération est réalisée par poussée de ladite partie de retenue dans le sens de l'axe longitudinal du rotor au moyen d'un agencement de butée.

De manière non limitative, ledit procédé comporte une étape qui consiste à fournir ledit rotor en deux parties indépendantes alignées, dites partie avant ou barillet portant l'entrée d'une clé et partie arrière, destinées à être accouplées l'une à l'autre en rotation, ladite partie arrière étant montée sur le stator avant clippage, ledit moyen de blocage élastique est retenu contraint dans une rainure agencée dans le barillet et ledit agencement de butée est porté par ladite partie arrière.

De manière non limitative, ledit procédé comporte une étape qui consiste à solliciter ledit déclencheur par un élément élastique dont la résultante de l'effort agit dans le sens opposé à l'introduction du rotor.

De manière non limitative, ledit procédé comporte une étape qui consiste à fournir ladite partie de retenue qui est constituée d'une fourche dont au moins une branche est logée dans une cavité agencée à chaque extrémité du dit moyen de blocage élastique et a son extrémité libre dirigée vers ladite extrémité du barillet opposée à l'entrée de clé.

De manière non limitative, ledit procédé comporte une étape qui consiste à fournir ledit déclencheur qui est constitué d'une barrette translatable dans une rainure longitudinale du barillet de rotor et portant ladite partie de retenue.

De manière non limitative, ledit procédé comporte une étape qui consiste à fournir ledit déclencheur qui comporte une bride transversale destinée au blocage du dit moyen de blocage élastique, en position expansée.

De manière non limitative, ledit procédé comporte une étape qui consiste à fournir une partie arrière de rotorqui comporte agencement de butée.

De manière non limitative, ledit agencement de butée est constitué d'une partie protubérante disposée sur l'extrémité de la partie arrière du rotor destinée à être accouplée avec ladite partie avant de rotor.

L'invention concerne également une partie avant de rotor ou barillet selon la revendication 10.

L'invention est décrite ci-après en référence à des figures illustrant d'une partie avant de rotor conforme à l'invention.

La figure 1 est une vue en perspective d'une partie avant de rotor conforme à l'invention.

Les figures 2 et 3 sont des vues en perspective et en coupe de cette même partie de rotor.

La figure 4 est une vue en perspective et en coupe de cette partie de rotor lors de son insertion dans un stator.

La figure 5 est une vue en perspective et en coupe de cette partie de rotor clippée.

La figure 6 est une vue partielle en perspective de cette partie de rotor et de la partie avant de rotor correspondante.

La figure 7 est une vue en perspective représentant une variante de réalisation d'une partie avant de rotor conforme à l'invention.

La figure 8 est une vue en perspective illustrant cette variante de réalisation, en position clippée.

Un verrou comporte essentiellement un rotor qui est monté tournant autour de l'axe longitudinal du verrou, à l'intérieur d'un stator, avec interposition entre les deux de diverses pièces, par exemple un stator intermédiaire.

Le rotor peut être divisée en deux parties indépendantes, une partie avant et une partie arrière qui comportent des moyens d'accouplement mutuel en rotation autour de l'axe longitudinal. La partie avant est constitué d'un barillet portant l'entrée de clé et la partie arrière porte la pièce de commande d'une serrure. Lorsque le rotor est entièrement monté dans le verrou, les deux parties sont accouplées de manière à se comporter comme si le rotor était d'une seule pièce.

Dans le cas d'un verrou de porte de véhicule automobile, il est classique de fixer le stator et la partie arrière sur une poignée de porte et de monter par clippage le barillet en tout dernier lieu.

Le mode de réalisation préféré de l'invention se rapporte à un tel montage.

Les figures 1 à 3 représentent une partie avant de rotor conforme à l'invention.

Cette partie avant ou barillet 1 est destinée à recevoir des paillettes agencées dans des plans transversaux qui se succèdent à intervalles réguliers selon l'axe longitudinal du rotor et qui sont reçues dans des logements correspondants 1A du barillet 1. Ces paillettes sont sollicitées par une clé introduite dans une entrée de clé 1 B à l'extrémité avant du barillet.

A son autre extrémité, le barillet comporte un moyen d'accouplement 1C destiné à l'accouplement en rotation avec une partie arrière de rotor.

Ce barillet 1 comporte une rainure annulaire 1D dans laquelle est retenu contraint un moyen de blocage élastique, ici jonc 2 ouvert, grâce à un déclencheur 3.

De manière non limitative, le déclencheur 3 est constitué d'une barrette translatable dans une rainure longitudinale du barillet 1 de rotor et porte une partie de retenue 3A maintenant les deux extrémités du jonc 2 et une partie de déclenchement 3B dirigée vers l'extrémité du barillet opposée à l'entrée de clé. Cette partie de retenue 3A est constituée de manière non limitative d'une fourche en U dont chaque branche est logée dans une cavité 2A, 2B agencée à chaque extrémité du jonc 2 et à son extrémité libre dirigée vers l'extrémité du barillet opposée à l'entrée de clé 1 B. Cette fourche en U réalise le blocage circonférentiel du jonc, ce qui empêche son expansion radiale. Pour assurer son maintien dans cette position, le déclencheur 3 est sollicité par un moyen élastique, tel que par exemple un ressort en compression 3C en direction de l'extrémité du barillet opposée à l'entrée de clé. Ce ressort est logé dans une cavité du barillet recevant également un prolongement du déclencheur 3D dirigé vers l'entrée de clé et est comprimé entre le barillet et la partie de retenue 3A. Ce déclencheur peut être réalisé en matière plastique ou en zamak.

Le jonc 2 est constitué d'une lame annulaire ouverte, de préférence en acier à ressort, et est dans cette position contrainte, c'est-à-dire retenu à force par la partie de retenue 3A du déclencheur à l'intérieur de la rainure 1 D du barillet, de telle sorte qu'il soit complètement à l'intérieur de cette rainure, afin de permettre son introduction dans le stator.

Le procédé de blocage en translation par clippage du barillet 1 dans un stator de verrou, lors de l'introduction de ce barillet dans le stator, consiste en la libération en expansion radiale élastique du jonc 2 dans une rainure correspondante agencée en vis-à-vis dans le stator. De manière non limitative, cette libération est possible grâce à une poussée du déclencheur 3 dans le sens de l'axe longitudinal du barillet 1 au moyen d'un agencement de butée porté par la partie arrière du rotor déjà fixé sur le stator. Le déplacement du déclencheur 3 entraîne le déplacement des moyens de retenue 3 libérant ainsi le jonc.

En variante non illustrée sur les figures, lors de l'introduction du rotor dans le stator, la partie de retenue 3A peut s'escamoter dans un évidement prévu dans le stator, sous l'effet d'une butée solidaire du stator, libérant ainsi radialement le jonc.

Le mode de fonctionnement est illustré sur les figures 4 à 6.

Solidaire de la poignée de porte, le stator 4 porte la partie arrière de rotor 5 fixée à un stator intermédiaire 6, dans le cas d'un verrou débrayable. Cette partie arrière 5 comporte un embout 5A de commande d'une serrure et un moyen d'accouplement 5B destiné à coopérer avec le moyen d'accouplement 1C du barillet pour assurer la rotation commune de cette partie arrière avec le barillet. Le stator 4 comporte une rainure annulaire 4A destinée à recevoir le jonc 2.

La partie arrière 5 comporte l'agencement de butée 5A, constitué d'une partie protubérante disposée sur l'extrémité de la partie arrière du rotor destinée à être accouplée avec le barillet 1.

Sur la figure 4, le barillet 1 n'est pas encore introduit à fond dans l'alésage du stator et le clippage n'est pas encore réalisé.

En poussant plus loin le barillet 1, comme illustré sur les figures 5 et 6, la partie de déclenchement 3B du déclencheur vient buter contre l'agencement de butée 5A qui pousse le déclencheur 3 à l'encontre de l'effort du ressort 3C jusqu'à une position limite où les moyens d'accouplement 5B et 1C de la partie arrière de rotor et du barillet sont en prise et la partie de retenue 3A du déclencheur libère le jonc 2 en face de la rainure 4A du stator.

Le jonc 2 libéré se déforme par expansion et vient se loger partiellement dans cette rainure 4A du stator, assurant le blocage en translation par clippage du barillet sur le stator et l'assemblage d'un verrou complet, le jonc venant en prise répartie dans les deux rainures.

De manière non limitative, le jonc 2 est une lame en forme d'anneau ouvert, la largeur de la lame étant dans le sens radial de l'anneau, afin d'obtenir des surfaces de contact jonc / rainure du rotor et jonc / rainure du stator optimales, un fois le rotor clippé dans le stator.

A titre d'exemple, il peut être obtenu une surface de contact jonc / rainure du rotor de l'ordre de 35 mm² et une surface de contact jonc / rainure du stator de l'ordre de 35 mm², le jeu entre le stator et le rotor étant compris entre à 0,2 x e et 0,7 x e, e étant l'épaisseur de la lame formant le jonc.

Les figures 7 et 8 sont des vues en perspective représentant une variante de réalisation d'une partie avant de rotor conforme à l'invention.

Cette variante de réalisation se diffère du mode de réalisation précédent, par le fait que le déclencheur 3 comporte en plus, à proximité de sa partie de retenue 3A, une bride transversale 3E d'une hauteur correspondante au jeu que laisse libre le jonc 2 dans la rainure du barillet (1 D), lorsqu'elle est en position expansée de clippage.

Plus précisément, cette bride transversale 3E est distante de la partie de retenue 3A d'une distance sensiblement égale à la course totale du déclencheur effectuée lors du clippage.

Ainsi, en poussant le barillet 1, comme illustré sur la figure 8, la partie de déclenchement 3B du déclencheur vient buter contre l'agencement de butée qui pousse le déclencheur 3 à l'encontre de l'effort du ressort 3C jusqu'à une position limite où les moyens d'accouplement 5B et 1C de la partie arrière de rotor et du barillet sont en prise, la partie de retenue 3A du déclencheur libère le jonc 2 en face de la rainure 4A du stator et la bride transversale 3E se loge sous le jonc 2 dans la rainure du barillet.

Le jonc 2 libéré se déforme par expansion et vient se loger partiellement dans cette rainure 4A du stator, et la bride transversale 3E bloque le jonc dans cette position expansée, assurant le blocage en translation par clippage du barillet sur le stator.

Ce perfectionnement de réalisation assure un maintien particulièrement fiable du jonc en position du clippage et améliore encore la résistance à l'arrachement du barillet clippé dans le stator.

L'invention ne se limite pas au mode de réalisation décrit et englobe les variantes de réalisation assurant un procédé de blocage en translation par clippage selon les revendications 1-9.

A titre d'exemple, le moyen de blocage élastique peut être retenu contraint dans la rainure annulaire du stator et être libéré par rétractation élastique dans la rainure annulaire du rotor par poussée d'un déclencheur qui peut être porté par le rotor ou par le stator.

Ce déclencheur peut éventuellement être amovible et être retiré de l'agencement de verrou une fois monté.

Bien que le mode de réalisation décrit concerne un verrou débrayable de porte, l'invention s'applique à toute sorte de verrou débrayable ou non, par exemple à un verrou d'antivol automobile.

Le rotor de ce verrou peut être en deux parties comme précédemment décrit, ou être en une seule partie, l'agencement de butée pouvant alors être porté par le stator.

## Revendications

1. Procédé de blocage en translation par clippage d'une partie avant de rotor dans un stator (4) de verrou, lors de l'introduction de cette partie avant du rotor dans le stator, ce clippage de la partie avant du rotor étant réalisé par un moyen de blocage élastique ouvert (2), ce moyen de blocage élastique (2) étant en prise dans une rainure annulaire de la partie avant du rotor (1 D) et dans une rainure du stator (4A), une fois la partie avant du rotor clippé, ledit moyen de blocage élastique (2) étant retenu contraint dans une des dites rainures grâce à un déclencheur (3) et sa libération par déformation élastique dans l'autre rainure étant réalisée, lorsque le moyen de blocage élastique (2) ainsi contraint est en vis-à-vis de l'autre rainure, **caractérisé en ce que** le procédé comporte une étape qui consiste à fournir ledit déclencheur (3) qui comprend une partie de retenue (3A) maintenant les deux extrémités du moyen de blocage élastique (2).

2. Procédé selon la revendication 1, **caractérisé en ce que** le procédé comporte une étape qui consiste à fournir le déclencheur (3) qui comprend une partie de déclenchement (3B) dirigée vers l'extrémité du rotor opposée à l'entrée de clé.

3. Procédé selon la revendication 1 ou 2, **caractérisé en ce que** le procédé comporte une étape qui consiste **en ce que** la libération dudit moyen de blocage élastique (2) est réalisée par poussée dudit déclencheur (3) dans le sens de l'axe longitudinal du rotor au moyen d'un agencement de butée (5A).

4. Procédé selon l'une des revendications précédente, **caractérisé en ce qu'**il comporte une étape qui consiste à fournir ledit rotor en deux parties indépendantes alignées, dites partie avant ou barillet (1), portant l'entrée d'une clé, et partie arrière (5), destinées à être accouplées l'une à l'autre en rotation, ladite partie arrière (5) étant montée sur le stator (4) avant clippage ; une étape qui consiste à fournir ledit moyen de blocage élastique (2) qui est retenu contraint dans une rainure (1D) agencée dans le barillet (1) ; et une étape qui consiste à fournir ledit agencement de butée (5A) qui est porté par ladite partie arrière (5).

5. Procédé selon l'une des revendications précédente, **caractérisé en ce qu'**il comporte une étape qui consiste à solliciter ledit déclencheur (3) par un élément élastique (3C) dont la résultante de l'effort agit dans le sens opposé à l'introduction de la partie avant du rotor.

6. Procédé selon l'une des revendications précédente, **caractérisé en ce qu'**il comporte une étape, qui consiste à fournir ladite partie de retenue (3A) qui est constituée d'une fourche dont au moins une branche est logée dans une cavité (2A, 2B) agencée à chaque extrémité du dit moyen de blocage élastique et a son extrémité libre dirigée vers ladite extrémité du barillet (1) opposée à l'entrée de clé.

7. Procédé selon l'une des revendications précédente, **caractérisé en ce qu'**il comporte une étape qui consiste à fournir ledit déclencheur (3) qui est constitué d'une barrette translatable dans une rainure longitudinale de la partie avant de rotor (1) et portant ladite partie de retenue (3A).

8. Procédé selon l'une des revendications précédente, **caractérisé en ce qu'**il comporte une étape qui consiste à fournir ledit déclencheur (3) qui comporte une bride transversale (3E) destinée au blocage du dit moyen de blocage élastique (2), en position expansée.

9. Procédé selon l'une des revendications précédente, **caractérisé en ce qu'**il comporte une étape qui consiste à fournir une partie arrière de rotor (5) qui comporte un agencement de butée (5A) constitué d'une partie protubérante disposée sur l'extrémité de la partie arrière du rotor (5) destinée à être accouplée avec la partie avant de rotor (1).

10. Partie avant de rotor ou barillet (1) clippable dans un stator (4) de verrou, lors de l'introduction de ce barrillet (1), ledit barillet (1) portant un moyen de blocage élastique ouvert (2), en prise dans une rainure annulaire du rotor (1D) et dans une rainure du stator (4A) une fois le rotor clippé, ledit moyen de blocage élastique (2) étant retenu contraint dans une des dites rainures grâce à un déclencheur (3), et sa libération par déformation élastique dans l'autre rainure étant réalisée, lorsque le moyen de blocage élastique (2) ainsi contraint est en vis-à-vis de l'autre rainure, **caractérisé en ce que** ledit déclencheur (3) comprend une partie de retenue (3A) maintenant les deux extrémités du moyen de blocage élastique (2)

11. Partie avant de rotor ou barillet (1) selon la revendication 10 **caractérisée en ce que** le déclencheur (3) comprend une partie de déclenchement (3B) dirigée vers l'extrémité du rotor opposée à l'entrée de clé.

## Claims

1. Method for blocking translational movement of a rotor front part in a lock stator (4) by clipping as this front part of the rotor is introduced into the stator, this clipping of the front part of the rotor being achieved by an open elastic blocking means (2), this elastic blocking means (2) being engaged in an annular groove of the front part of the rotor (1D) and in a groove belonging to the stator (4A), once the front part of the rotor has been clipped, the said elastic blocking means (2) being kept stressed in one of the said grooves by virtue of a trigger (3) and its release through elastic deformation into the other groove being achieved, when the elastic blocking means (2) thus stressed is facing the other groove, **characterized in that** the method involves a step which consists in providing the said trigger (3) which comprises a retaining part (3A) that holds the two ends of the elastic blocking means (2).

2. Method according to Claim 1, **characterized in that** the method involves a step which consists in supplying the trigger (3) which comprises a triggering part (3B) directed towards the opposite end of the rotor to the keyhole.

3. Method according to Claim 1 or 2, **characterized in that** the method involves a step which consists in the fact that the release of the said elastic blocking means (2) is achieved by pushing the said trigger (3) in the direction of the longitudinal axis of the rotor using a stop arrangement (5A).

4. Method according to one of the preceding claims, **characterized in that** it involves a step which consists in supplying the said rotor in two aligned independent parts known as the front part or barrel (1), bearing the keyhole, and the rear part (5), which parts are intended to be coupled together in terms of rotation, the said rear part (5) being mounted on the stator (4) before clipping; a step which involves supplying the said elastic blocking means (2) which is kept stressed in a groove (1D) arranged in the barrel (1); and a step which involves supplying the said stop arrangement (5A) which is carried by the said rear part (5).

5. Method according to one of the preceding claims, **characterized in that** it involves a step which consists in influencing the said trigger (3) using an elastic element (3C) the resultant of the force of which acts in the opposite direction to the direction in which the front part of the rotor is introduced.

6. Method according to one of the preceding claims, **characterized in that** it involves a step which consists in supplying the said retaining part (3A) which consists of a fork at least one branch of which is housed in a cavity (2A, 2B) arranged at each end of the said elastic blocking means and has its free end directed towards the said opposite end of the barrel (1) to the keyhole.

7. Method according to one of the preceding claims, **characterized in that** it involves a step which consists in supplying the said trigger (3) which consists of a small bar capable of a translational movement in a longitudinal groove of the front part of the rotor (1) and carrying the said retaining part (3A).

8. Method according to one of the preceding claims, **characterized in that** it involves a step which consists in supplying the said trigger (3) which comprises a transverse flange (3E) intended to block the said elastic blocking means (2) in the expanded position.

9. Method according to one of the preceding claims, **characterized in that** it involves a step which consists in supplying a rotor rear part (5) which comprises a stop arrangement (5A) consisting of a protruding part arranged on the end of the rear part of the rotor (5) intended to be coupled to the rotor front part (1).

10. Rotor front part or barrel (1) that can be clipped into a lock stator (4) when this barrel (1) is being introduced, the said barrel (1) carrying an open elastic blocking means (2) engaged in an annular groove of the rotor (1D) and in a groove belonging to the stator (4A), once the rotor has been clipped, the said elastic blocking means (3) being kept stressed in one of the said grooves by virtue of a trigger (3) and its release through elastic deformation into the other groove being achieved, when the elastic blocking means (2) thus stressed is facing the other groove, **characterized in that** the said trigger (3) comprises a retaining part (3A) holding the two ends of the elastic blocking means (2).

11. Rotor front part or barrel (1) according to Claim 10, **characterized in that** the trigger (3) comprises a triggering part (3B) directed towards the opposite end of the rotor to the keyhole.

## Patentansprüche

1. Verfahren zum Blockieren der Translationsverschiebung durch Einrasten eines Rotor-Vorderteils in einem Stator (4) eines Riegels beim Einführen dieses Vorderteils des Rotors in den Stator, wobei dieses Einrasten des Vorderteils des Rotors durch eine offene elastische Blockiereinrichtung (2) durchgeführt wird, wobei diese elastische Blockiereinrichtung (2) in einer Ringnut des Vorderteils des Rotors (1D) und in einer Nut des Stators (4A) in Eingriff ist, wenn das Vorderteil des Rotors eingerastet ist, wobei die elastische Blockiereinrichtung (2) in einer der Nuten mit Hilfe eines Auslösers (3) eingespannt zurückgehalten wird und ihre Freigabe durch elastische Verformung in der anderen Nut durchgeführt wird, wenn die so eingespannte elastische Blockiereinrichtung (2) sich gegenüber der anderen Nut befindet, **dadurch gekennzeichnet, dass** das Verfahren einen Schritt aufweist, der darin besteht, den Auslöser (3) zu liefern, der einen Rückhalteteil (3A) enthält, der die zwei Enden der elastischen Blockiereinrichtung (2) hält.

2. Verfahren nach Anspruch 1, **dadurch gekennzeichnet, dass** das Verfahren einen Schritt aufweist, der darin besteht, den Auslöser (3) zu liefern, der einen Auslöseteil (3B) enthält, der zu dem Ende des Rotors gerichtet ist, das dem Schlüsseleingang gegenüberliegt.

3. Verfahren nach Anspruch 1 oder 2, **dadurch gekennzeichnet, dass** das Verfahren einen Schritt aufweist, der darin besteht, dass die Freigabe der elastischen Blockiereinrichtung (2) durch Drücken des Auslösers (3) in die Richtung der Längsachse des Rotors mittels einer Anschlageinrichtung (5A) durchgeführt wird.

4. Verfahren nach einem der vorhergehenden Ansprüche, **dadurch gekennzeichnet, dass** es einen Schritt, der darin besteht, den Rotor in zwei unabhängigen, fluchtend angeordneten Teilen zu liefern, die vorderer Teil oder Schließzylinder (1), der den Eingang eines Schlüssels trägt, und hinterer Teil (5) genannt werden, die dazu bestimmt sind, miteinander in Drehung gekoppelt zu werden, wobei der hintere Teil (5) vor dem Einrasten auf den Stator (4) montiert wird; einen Schritt, der darin besteht, die elastische Blockiereinrichtung (2) zu liefern, die in einer Nut (1D) eingespannt zurückgehalten wird, die im Schließzylinder (1) angeordnet ist; und einen Schritt aufweist, der darin besteht, die Anschlaganordnung (5A) zu liefern, die vom hinteren Teil (5) getragen wird,

5. Verfahren nach einem der vorhergehenden Ansprüche, **dadurch gekennzeichnet, dass** es einen Schritt aufweist, der darin besteht, den Auslöser (3) durch ein elastisches Element (3C) zu beaufschlagen, dessen Kraftresultierende in der zur Einführung des Vorderteils des Rotors entgegengesetzten Richtung wirkt.

6. Verfahren nach einem der vorhergehenden Ansprüche, **dadurch gekennzeichnet, dass** es einen Schritt aufweist, der darin besteht, den Rückhalteteil (3A) zu liefern, der aus einer Gabel besteht, von der mindestens ein Schenkel in einem Hohlraum (2A, 2B) untergebracht ist, der an jedem Ende der elastischen Blockiereinrichtung angeordnet ist, und deren freies Ende zu dem Ende des Schließzylinders (1) gerichtet ist, das dem Schlüsseleingang entgegengesetzt liegt.

7. Verfahren nach einem der vorhergehenden Ansprüche, **dadurch gekennzeichnet, dass** es einen Schritt aufweist, der darin besteht, den Auslöser (3) zu liefern, der aus einem in einer Längsnut des Rotor-Vorderteils (1) translationsbeweglichen Stab besteht, der den Rückhalteteil (3A) trägt.

8. Verfahren nach einem der vorhergehenden Ansprüche, **dadurch gekennzeichnet, dass** es einen Schritt aufweist, der darin besteht, den Auslöser (3) zu liefern, der einen Querflansch (3E) aufweist, der zur Blockierung der elastischen Blockiereinrichtung (2) in der expandierten Stellung bestimmt ist.

9. Verfahren nach einem der vorhergehenden Ansprüche, **dadurch gekennzeichnet, dass** es einen Schritt aufweist, der darin besteht, einen hinteren Rotorteil (5) zu liefern, der eine Anschlaganordnung (5A) aufweist, die aus einem vorstehenden Teil besteht, der auf dem Ende des hinteren Teils des Rotors (5) angeordnet ist, der dazu bestimmt ist, mit dem Rotor-Vorderteil (1) gekoppelt zu werden.

10. Rotor-Vorderteil oder Schließzylinder (1), der in einen Stator (4) eines Riegels bei der Einführung dieses Schließzylinders (1) einrastbar ist, wobei der Schließzylinder (1) eine offene elastische Blockiereinrichtung (2) trägt, die in einer Ringnut des Rotors (1D) und in einer Nut des Stators (4A) in Eingriff ist, wenn der Rotor eingerastet ist, wobei die elastische Blockiereinrichtung (2) in einer der Nuten mit Hilfe eines Auslösers (3) eingespannt zurückgehalten und ihre Freigabe durch elastische Verformung in der anderen Nut durchgeführt wird, wenn die so eingespannte elastische Blockiereinrichtung (2) sich gegenüber der anderen Nut befindet, **dadurch gekennzeichnet, dass** der Auslöser (3) einen Rückhalteteil (3A) enthält, der die zwei Enden der elastischen Blockiereinrichtung (2) hält.

11. Rotor-Vorderteil oder Schließzylinder (1) nach Anspruch 10, **dadurch gekennzeichnet, dass** der Auslöser (3) einen Auslöseteil (3B) enthält, der zu dem Ende des Rotors entgegengesetzt zum Schlüsseleingang gerichtet ist,
